# EUROPÄISCHE PATENTSCHRIFT

(11) **EP 0 036 609 B1**
(45) Veröffentlichungstag und Bekanntmachung des Hinweises auf die Patenterteilung: **05.10.1983**
(21) Anmeldenummer: 81101962.9
(22) Anmeldetag: 17.03.1981
(51) Int. Cl.: C22B 1/20, F27B 21/06

(54) **Verfahren und Vorrichtung zum Zünden eines Sintergemisches**
Process and installation for the ignition of a sinter mixture
Procédé et dispositif pour allumer un mélange à fritter

(30) Priorität: 21.03.1980 DE 3010844; 21.03.1980 DE 3010845
(43) Veröffentlichungstag der Anmeldung: 30.09.1981
(73) Patentinhaber: Ruhrgas Aktiengesellschaft, 45117 Essen (DE)
(72) Erfinder: Bonnekamp, Horst, Dr.-Ing., D-4000 Düsseldorf 31 (DE); Sauer, Baldur, D-2150 Krefeld (DE); Wolkewitz, Heinrich, D-4100 Duisburg 25 (DE); Hepp, Günter, D-4200 Oberhausen (DE); Kraemer, Walter, D-4040 Neuss 1 (DE)

## Beschreibung

Die vorliegende Erfindung betrifft ein Verfahren zum Zünden eines aus einem Festbrennstoff und einem Sintergut bestehenden Sintergemisches, insbesondere einer Sintermöller-Mischung, auf einer Sintermaschine, bei dem das Sintergemisch unter einem Zündofen hindurchgeführt wird, der einen durch Stirn- und Seitenwände und eine Decke weitgehend abgeschlossenen . Raum bildet, wobei in den Zündofen Rauchgase aus einem oder mehreren näherungsweise stöchiometrisch betriebenen Brennern zugeführt werden, die die Oberfläche des Sintergutes durch Strahlung und Konvektion erhitzen und zünden und wobei weiter Gase mit einem erhöhten Sauerstoffanteil zugeführt werden. Weiter betrifft die Erfindung eine Vorrichtung zur Durchführung eines solchen Verfahrens mit einem nach unten offenen Zündofen mit zwei Stirnwänden, zwei Seitenwänden und einer Decke und mit einem darunter im wesentlichen horizontal in Richtung der Verbindungslinie zwischen den Stirnwänden beweglichen Sinterband zur Aufnahme eines Sintergemisches, wobei die Stirnwände und die Seitenwände bis dicht an das Sintergemisch heruntergezogen sind, so daß ein von der Außenatmosphäre weitgehend abgeschlossener haubenartiger Zündofenraum gebildet wird.

Zündofen zur Zündung von Sintergemischen werden vielfach als Hauben ausgeführt, die nach oben und den Seiten hin geschlossen, nach unten hin offen sind. Unter diesen Zündöfen wird auf einem sogennannten Sinterband, das üblicherweise aus einer unendlichen Reihe sich unmittelbar aneinander anschließender Rostwagen besteht, das Sintergemisch in einer Schichtdicke von ca. 40 cm hindurchtransportiert. Das Sintergemisch besteht beispielsweise für die Stahlproduktion im wesentlichen aus Eisenerz als Sintergut und Koks als Festbrennstoff, sowie einigen von dem jeweiligen Stahlerzeugungsverfahren abhängigen Zusatzstoffen.

Um das Sintergemisch, während es unter dem Zündofen hindurchläuft, zu zünden, ist dieser mit Brennern ausgerüstet, die die zum Zünden notwendigen Temperaturen erzeugen. Unter dem Sinterband befinden sich Ansaugschächte, mit deren Hilfe die Verbrennungsgase aus dem Zündofen durch das Sintergemisch hindurchgesaugt werden.

Für die wirtschaftliche Erzeugung eines Sinters, der den Eigenschaften des anschließenden Verhüttungsprozesses angepaßt ist, kommt es bezüglich der Zündung darauf an, daß die Zündung an der Oberfläche des Sintergutes intensiv und schnell, sowie gleichmäßig in Bezug auf die Querrichtung zur Transportrichtung erfolgt. Dies soll unter möglichst geringem Brennstoffeinsats, sowohl bezüglich des festen Brennstoffes in dem Sintergemisch, als auch bezüglich des üblicherweise gasförmigen oder flüssigen Brennstoffes für die Brenner in dem Zündofen erreicht werden. Schließlich wird die Wirtschaftlichkeit des Verfahrens wesentlich vom möglichen Durchsatz der Anlage beeinflußt, welcher wiederum entscheidend von der Qualität und Geschwindigkeit des Zündvorganges abhängt.

Zündöfen der eingangs bezeichneten Art sind bereits in verschiedenen Ausführungsformen bekannt geworden. Beispielsweise gibt es Zündöfen, bei denen die Brenner in der Decke oder in den Stirnwänden schräg nach unten gerichtet angeordnet sind, wobei die Brennerstrahlen der einzelnen Brenner auf die Oberfläche des Sintergutes gerichtet sind. Dieses Verfahren führt zwar zu einer starken Erhitzung der Sintergutoberfläche, jedoch zu einer ungleichmäßigen Zündung, weil die Stellen der Sintergutoberfläche, die im Mittelpunkt des jeweiligen Brennerstrahles liegen, dabei intensiver erwärmt werden als die Bereiche, die zwischen den Brennerstrahlen liegen. Eine Abwandlung dieser Bauart besteht darin, daß die Brenner in den Stirnwänden des Zündofens gegeneinander und schräg nach unten gerichtet angeordnet sind. Dabei entsteht in der Mitte des Zündofens, wo die Rauchgase der Brenner aufeinander prallen, eine zur Decke hin gerichtete Strömung, durch die heiße Sintergutstückchen nach oben mitgerissen werden, die dann an der Decke des Ofens zu immer größeren Anbackungen führen.

Um diese Nachteile zu beseitigen und eine verbesserte Zündung zu erreichen, ist auch bereits eine Bauart vorgeschlagen worden, bei der die Brenner in den beiden Seitenwänden des Zündofens und im wesentlichen horizontal angeordnet sind. Bei dieser Lösung wird also vermieden, daß die Brennerstrahlen auf die Oberfläche des Sinterbettes gerichtet sind. Die Erwärmung und Zündung der Oberfläche des Sinterbettes erfolgt dabei mehr durch die Strahlung des Ofenraumes des Zündofens. Jedoch ist der Einfluß der unterschiedlichen Temperaturverteilung über der langen Erstreckung des jeweiligen Brennerstrahles bei allen hintereinander liegenden Brennern gleich und bewirkt daher ebenfalls unterschiedliche Temperaturen im Querschnitt der Sintergutoberfläche. Außerdem treffen bei dieser Bauart die Brennerstrahlen bei der geringen Breite der Sinteröfen von etwa 2 bis 5 Metern schon nach 1 bis 2,5 m aufeinander, wodurch die Gefahr unvollständiger Verbrennung und von Aufwirbelungen des Sinterbettes in der Mitte des Ofens gegeben ist.

Es ist auch beschrieben worden (Fred. Cappel und Alois Kilian : «Zündung von Sintermischungen » Stahl und Eisen 94 (1974) Nr. 11 Seite 453) den eigentlichen Zündofen zu verlängern und einen sogenannten Wärmebehandlungsteil anzuschließen. Dabei werden die Brenner des Einlaufteiles des verlängerten Zündofens mit etwa stöchiometrischem Luftverhältnis betrieben, während die Brenner des auslaufseitigen Teiles, d. h. des Wärmebehandlungsteiles, mit größerem Luftüberschuß betrieben werden. Dadurch wird im Wärmebehandlungsteil der für die Reaktion mit dem festen Brennstoff erforderliche Sauerstoff in erwärmtem Zustand dem Sinterbett zugeführt, wodurch die Durchzündung verbessert wird.

Bei diesem Verfahren wird im einlaufseitigen Abschnitt infolge der stöchiometrischen Betriebsweise der Brenner die bei einem bestimmten Brennstoffeinsatz höchstmögliche Temperatur erzielt. Der für die Verbrennung notwendige Sauerstoff wird erst in dem Wärmebehandlungsteil dadurch zugeführt, daß die Brenner dort mit einem größeren Luftüberschuß betrieben werden. Dadurch wird, wie die vorliegende Erfindung erkannt hat, die durch die einlaufseitigen Brenner erzeugte Hitze nur teilweise genutzt, so daß sich ein unnötig hoher Energieverbrauch ergibt.

Der vorliegenden Erfindung liegt daher die Augabe zugrunde, ein Verfahren und eine Vorrichtung zum Zünden eines Sintergemisches aus Festbrennstoff und Sintergut zur Verfügung zu stellen, welche eine schnelle und gleichmäßige Zündung des Sintergemisches bei möglichst geringen Investitions- und Betriebskosten (Energieverbrauch) ermöglichen.

Diese Aufgabe wird bei einem Verfahren der eingangs näher bezeichneten Art erfindungsgemäß dadurch gelöst, daß die Rauchgase aus dem einen oder mehreren näherungsweise stöchiometrisch betriebenen Brennern in den oberen Bereich des Zündofens zugeführt werden und daß die Gase mit erhöhtem Sauerstoffanteil in den unteren Bereich des Zündofens zugeführt werden, und zwar dergestalt, daß sich eine Ofenatmosphäre ergibt, die im oberen Bereich des Zündofens heißer und sauerstoffärmer, im unteren Bereich kühler und sauerstoffreicher ist.

Der Erfindung liegt die Erkenntnis zugrunde, daß der Zündvorgang wesentlich verbessert wird, wenn das Sintergemisch gleichzeitig der hohen Temperatur einer näherungsweise stöchiometrischen Verbrennung und einer hinreichenden Sauerstoffzufuhr ausgesetzt wird. Dies läßt sich erfindungsgemäß durch die zuvor beschriebenen Maßnahmen erreichen. Einem stöchiometrisch betriebenen Brenner werden bekanntlich Brenngase und Sauerstoff (letzterer üblicherweise als Bestandteil atmosphärischer Luft) in einem solchen Verhältnis zugeführt, daß der Sauerstoffanteil in guter Näherung der zur vollständigen Verbrennung des Brennstoffes notwendigen Mengen entspricht. Die aus einer solchen Verbrennung resultierenden Rauchgase enthalten nur noch sehr geringe Mengen an freiem Sauerstoff, da dieser praktisch vollständig zur Verbrennung verbraucht wurde. Bei einer stöchiometrischen Verbrennung wird die bei einem gegebenen Brennstoffeinsatz und sonstigen Randbedingungen höchstmögliche Temperatur erreicht. Dadurch, daß diese Rauchgase bei der vorliegenden Erfindung in den oberen Bereich des Ofens zugeführt werden, wird dieser obere Bereich und insbesondere die Ofendecke also mit einem geringstmöglichen Brennstoffeinsatz auf eine sehr hohe Temperatur erhitzt.

In den unteren Bereich wird dagegen ein Gas mit einem erhöhten Sauerstoffanteil zugeführt. Dieses Gas kann ein beliebiges Gasgemisch sein, bei dem nur wesentlich ist, daß es einen erhöhten Anteil an freiem Sauerstoff enthält, der dazu geeignet ist, den Zündvorgang an der Oberfläche des Sintergutes zu beschleunigen. Vorzugsweise enthält dieses Gasgemisch mindestens 5 %, besonders bevorzugt mindestens 10 %, freien Sauerstoff.

Die in den unteren Bereich des Zündofens zugeführten Gase mit erhöhtem Sauerstoffanteil können beispielsweise ein vorzugsweise heißes Gasgemisch aus einem anderen Prozeß des gleichen Betriebes sein. Es kann auch erhitzte Luft oder reiner Sauerstoff in den unteren Bereich des Zündofens vorteilhaft zugeführt werden. Wesentlich ist nur, daß sich im unteren Bereich des Ofens eine Ofenatmosphäre mit einem gegenüber dem oberen Bereich erhöhten Anteil an freiem Sauerstoff ergibt. Diese sauerstoffreicheren Gase sind in aller Regel erheblich kühler als die Rauchgase aus stöchiometrischer Verbrennung im oberen Ofenbereich. Überraschenderweise hat sich aber ergeben, daß der Zündvorgang, insbesondere bezüglich der Oberfläche des Sintergemisches, dennoch wesentlich verbessert wird, wenn man nach dem erfindungsgemäßen Verfahren arbeitet. Dies läßt sich dadurch erklären, daß die Wärme von der oberen Rauchgasschicht hauptsächlich durch Strahlung auf das Sintergemisch übertragen wird. Diese Wärmestrahlung auf das Sinterbett wird durch die untere Rauchgasschicht nur relativ wenig absorbiert, da letztere insbesondere wegen ihres Luftüberschusses nur relativ wenig Wärmestrahlung absorbierende Bestandteile hat.

Die Begriffe « oberer Bereich und « unterer Bereich » des Zündofens sind nicht dahingehend beschränkend zu verstehen, daß die dem Ofen zugeführten Gase bestimmte Grenzen innerhalb des Ofenvolumens einhalten müssen. Für die Erfindung wesentlich ist nur, daß die in den oberen Bereich des Ofens zugeführten Rauchgase insbesondere die Ofendecke und die darunter liegenden Gasschichten auf sehr hohe Temperaturen erhitzen und daß über dem Sintergemisch eine Atmosphäre mit erhöhtem Sauerstoffanteil eingehalten wird. Der Übergang zwischen beiden Bereichen ist notwendigerweise fließend und abhängig von den Einzelheiten der jeweiligen Zündofenkonstruktion.

Bezüglich dieser Zuführung der Rauchgase aus näherungsweise stöchiometrischer Verbrennung in den oberen Bereich und der Gase mit erhöhtem Sauerstoffanteil in den unteren Bereich unterscheidet sich die vorliegende Erfindung auch entscheidend von der in der US-Patentschrift 3 318 590 beschriebenen Einrichtung. Diese dient dem Pelletieren, das insbesondere bei nicht zum Sintern geeigneten Feinerzen angewandt wird. Das zu pelletierende Gut wird dabei angefeuchtet, um auf einem Drehteller oder in einer Trommel Kugeln zu formen. Diese werden in einer beispielsweise in dieser vorpublizierten US-Patentschrift beschriebenen Einrichtung zunächst vorgetrocknet und dann unter Einwirkung großer Hitze zusammengebacken. Im Gegensatz zum erfindungsgemäßen Sintervorgang befindet sich in den Kugeln der vorbekannten Einrichtung aber kein Festbrennstoff. Diese werden daher auch nicht gezündet. Bei der vorbekannten Einrichtung kommt es vielmehr darauf an, die Pellets auf eine bestimmte, nicht zu hohe Temperatur zu erhitzen. Zu diesem Zweck befinden sich über den in ähnlicher Weise wie bei der vorliegenden Erfindung transportierten Rostwagen Brenner, die in der speziellen Ausführungsform der Entgegenhaltung so gestaltet sind, daß innerhalb der Brennkammer und unterhalb der Brennerdüse Sekundärluft zugeführt wird, die dazu dient, die zu heißen Rauchgase des Brenners abzukühlen (zu tempern). Es werden also die heißen Rauchgase aus den Brennern oberhalb eines Sekundärluftstromes zugeführt. Im Gegensatz zur vorliegenden Erfindung kommt es aber bei der Entgegenhaltung gerade darauf an, die heißen Rauchgase und die Sekundärluft möglichst optimal zu vermischen. Beide Gasströme werden deswegen gegeneinander zirkulierend zugeführt. Eine Gestaltung der Ofenatmosphäre wie bei der vorliegenden Erfindung wird damit weder angestrebt noch erreicht.

Gemäß einer bevorzugten Ausführungsform des erfindungsgemäßen Verfahrens bestehen die Gase mit erhöhtem Sauerstoffanteil, die dem unteren Bereich des Zündofens zugeführt werden, zumindest teilweise aus Rauchgasen aus einer Verbrennung mit einem Luftverhältnis \ gleich 2 bis gleich 5. Das Luftverhältnis λ gibt die Relation zwischen der dem Brenner tatsächlich zugeführten Menge an freiem Sauerstoff und der für eine stöchiometrische Verbrennung notwendigen Menge an freiem Sauerstoff an. A = 1 entspricht also stöchiometrischer Verbrennung, während ein größeres X zu einem Rauchgas mit einem entsprechenden Rest an freiem Sauerstoff führt. Dieses Rauchgas hat dann also in der gewünschten Weise einen erhöhten Sauerstoffanteil und, wie praktische Versuche ergeben haben, bei Anwendung der erfindungsgemäßen Grenzen zwischen X gleich 2 und λ gleich 5 zugleich noch eine so hohe Temperatur, daß eine gleichmäßige und schnelle Zündung des Sintergemisches gewährleistet ist.

Ähnlich wie bei einem der bekannten Verfahren können gemäß bevorzugter Ausführungsform auch bei dem erfindungsgemäßen Verfahren im Eingangsbereich des Zündofens mehr Rauchgase aus den näherungsweise stöchiometrisch betriebenen Brennern, im Ausgangsbereich mehr von den Gasen mit erhöhtem Sauerstoffanteil zugeführt werden. Dieser Maßnahme liegt die Erkenntnis zugrunde, daß zum Zünden der obersten Schicht im Eingangsbereich des Ofens besonders hohe Temperaturen und verhältnismäßig wenig Sauerstoff notwendig sind, während bei fortschreitendem Zündprozeß sich die brennende Schicht nach und nach immer tiefer in das Sinterbett fortpflanzt und dabei eine erhebliche Vorwärmung der tieferen Schichten des Sintergemisches erreicht wird. Deswegen ist im hinteren Bereich des Zündofens weniger Wärme, aber ein etwas erhöhter Sauerstoffanteil sinnvoll. Der wesentliche Unterschied zu dem bekannten Verfahren besteht aber auch bei dieser Ausführungsform darin, daß im gesamten Bereich des Zündofens sich über dem Sintergemisch eine Schicht von Gasen mit einem erhöhten Anteil an freiem Sauerstoff, vorzugsweise mindestens etwa 5%, befindet.

Prinzipiell können die Gase bei dem erfindungsgemäßen Verfahren den verschiedenen Ofenbereichen auf verschiedene Weise zugeführt werden. So können die etwa stöchiometrisch betriebenen Brenner im oberen Bereich des Ofens, beispielsweise an den Seiten- und Stirnwänden angebracht sein und mit einer verhältnismäßig geringen Ausströmgeschwindigkeit betrieben werden, um die gewünschte heiße und sauerstoffarme Atmosphäre im oberen Bereich des Ofens zu erzeugen. Ähnlich können in den Seitenwänden oder in den Stirnwänden des Zündofens Düsen oder mit einem überstöchiometrischen Gasgemisch betriebene Brenner vorgesehen sein, die der Zufuhr der Gase mit erhöhtem Sauerstoffanteil dienen. Es ist jedoch nicht notwendig, daß die Düsen bzw. Brenner in dem Ofenbereich angeordnet sind, in welchem sie sich auswirken sollen. Vielmehr können die Brenner oder Düsen selbst auch an anderen Stelle angeordnet sein und lediglich die aus ihnen austretenden Gase so gerichtet werden, daß die gewünschte Ofenatmosphäre erreicht wird. Einige besondere Anordnungen der Brenner und Düsen, welche besondere Vorzüge aufweisen, sind Gegenstand weiterer bevorzugter Ausführungsformen der Erfindung.

Für den Fall, daß ein vorhandener Zündofen bereits mit sogenannten Seitenbrennern ausgerüstet ist, d. h. Brennern, die in der Seitenwand des Ofens angeordnet sind, die zumindest im Eingangsbereich des Zündofens näherungsweise stöchiometrisch betrieben werden und deren Rauchgase in etwa horizontal im Parallelstrom zur Ofenmitte hin geführt sind, wird bevorzugt vorgeschlagen, daß die Gase mit erhöhtem Sauerstoffanteil aus Düsen hervortreten, welche unterhalb der näherungsweise stöchiometrisch betriebenen Brenner und in Längsrichtung zwischen diesen in der Seitenwand des Ofens angeordnet sind und aus denen die Gase mit erhöhtem Sauerstoffanteil horizontal oder zu dem Sintergemisch geneigt zugeführt werden. Durch eine derartige Maßnahme können die Vorteile des erfindungsgemäßen Verfahrens mit relativ geringem Investitionsaufwand auch bei vorhandenen Anlagen mit Seitenbrennern genutzt werden.

Eine besonders einfache Bauart des Zündofens und eine besonders gute Gleichmäßigkeit des Zündvorganges wird gemäß einem besonders bevorzugten Verfahrensvorschlag erreicht, wenn die Rauchgase aus den näherungsweise stöchiometrisch betriebenen Brennern und die Gase mit erhöhtem Sauerstoffanteil aus gegenüberliegenden Seitenwänden oder, was insbesondere bei nicht zu langen Öfen besonders vorteilhaft ist, aus den gegenüberliegenden Stirnwänden des Ofens hervortreten. Dabei sollen die Rauchgase aus den näherungsweise stöchiometrisch betriebenen Brennern bevorzugt gegen die Decke des Zündofens gerichtet sein, und zwar mit einem Winkel von bis zu 30°, wobei sich Winkel im Bereich von 5 bis 10° als besonders vorteilhaft erwiesen haben. Gleichzeitig sollen die Gase mit erhöhtem Sauerstoffanteil unter einem Winkel von maximal 50°, bevorzugt 20 bis 35°, gegenüber der Horizontalen nach unten auf das Sintergemisch gerichtet sein. Durch diese Gegenläufigkeit der Gasströmungen ergibt sich insgesamt eine zirkulierende Strömung in dem Zündofen, wie an andere Stelle noch eingehender dargelegt werden wird.

Es sei ausdrücklich hervorgehoben, daß diese zirkulierende Strömung auch erreicht wird, wenn die beiden Gasströme jeweils horizontal geführt sind, wobei jedoch der Rauchgasstrom aus näherungsweise stöchiometrischer Verbrennung im oberen Bereich des Ofens, insbesondere in der Nähe der Ofendecke, und der Gasstrom mit erhöhtem Sauerstoffanteil im unteren Ofenbereich, insbesondere in der Nähe des Sintergemisches, zugeführt wird. Diese Ausführungsvorm resultiert ebenfalls in einer zirkulierenden Gasströmung. Eine Ausführungsform, bei der der Winkel gegenüber der Horizontalen für einen oder beide Gasströme 0° beträgt, ist deswegen in die zuvor beschriebene Ausführungsform ausdrucklich eingeschlossen.

Gemäß einem anderen bevorzugten Verfahrensvorschlag werden die Rauchgase aus näherungsweise stöchiometrischer Verbrennung und gegebenenfalls auch die Gase mit erhöhtem Sauerstoffanteil jeweils von der Decke des Ofens her so zugeführt, daß die erfindungsgemäße Verteilung der Ofenatmosphäre erreicht wird. Die Zuführung von der Decke her ist insbesondere dann vorteilhaft, wenn ein besonders langer Zündofen zum Einsatz kommt. Bekanntermaßen ist die Leisten eines Zündofens, also der Durchsatz an Sintergemisch pro Zeiteinheit, unmittelbar abhängig von der Geschwindigkeit, mit der das Sinterband betrieben wird. Da der Zündvorgang, also das Durchdringen der brennenden Schicht aus Festbrennstoff, durch die gesamte Schichtdicke des Sintergemisches aber eine bestimmte Zeit braucht, ist es notwendig, daß bei hohen Leistungen entsprechend lange Zündöfen zur Anwendung kommen. In diesem Fall ist eine stirnseitige Anbringung der Brenner und Düsen, die für kürzere Zündöfen besonders vorteilhaft ist, insoweit nachteilig, als möglicherweise keine gleichmäßige Strömung in einem sehr langen Zündofen aufrechterhalten werden kann. Seitlich angebrachte Brenner können insbesondere von Nachteil sein, als die Gleichmäßigkeit der Zündung über die Breite des Sinterbandes unbefriedigend ist. Diese Nachteile werden durch die Zuführung der Gase von der Decke her beseitigt, wobei es in diesem Fall möglich ist, die Dosierung sowohl der Rauchgase aus näherungsweise stöchiometrischer Verbrennung als auch der Gase mit Sauerstoffüberschuß über die gesamte Ofenlänge dem jeweiligen Prozeß sehr genau anzupassen. Auch diese Ausführungsform wird im Zusammenhang mit einer entsprechenden Vorrichtung noch eingehender beschrieben.

Gemäß einem weiteren bevorzugten Verfahrensvorschlag wird vorgeschlagen, daß das Sintergemisch unmittelbar anschließend an den unter dem Zündofen stattfindenden Zündvorgang durch eine Zone transportiert wird, in der es von den Rauchgasen des Zündofens im wesentlichen abgeschirmt ist und von einem sauerstoffhaltigen Gase, insbesondere Luft, durchströmt wird, wobei es nach oben hin gegen Wärmestrahlung weitgehend isoliert ist.

Dieser Vorschlag führt zu einer wesentlichen Verbesserung der Zündung und zu erheblichen Einsparungen an Energie. Dadurch, daß man das Sintergemisch unmittelbar anschließend an den eigentlichen Zündofen in einen Bereich führt, in dem es nach oben hin thermisch gut isoliert ist und gleichzeitig von einem sauerstoffhaltigen Gas, welches weitgehend von Rauchgasen frei ist, durchströmt wird, wird der Zündvorgang insbesondere insoweit verbessert, als die oberen Schichten des Sintergemisches in dieser Zone gut durchgezündet wird.

Zur Erläuterung der Vorteile dieser Maßnahme muß darauf hingewiesen werden, daß der gesamte Sintervorgang auf einem beispielsweise mehr als 100 m langen Sinterband stattfindet, wobei sich nur über dem ersten Teil ein üblicherweise etwa 10 bis 15 m langer Zündofen befindet. Diese Strecke reicht aus, um die oberste Schicht des Sintergemisches unter dem Zündofen zu entzünden. Die Länge des Sinterbandes und die Geschwindigkeit seiner Bewegung sind dann so bemessen, daß am Ende des Sinterbandes die brennende Schicht durch die gesamte Stärke des Sintergemisches von oben nach unten hindurchgewandert ist.

Diese Verhältnise führten bei den bekannten Verfahren zu einer Benachteiligung der oberen Schichten des Sintergemisches insofern, als diese im Gegensatz zu den unteren Schichten nicht vor ihrer Entzündung einem längeren Vorwärmprozeß unterzogen wurden. Während nämlich die weiter unten liegenden Schichten erst relativ spät auf dem Sinterband entzündet werden und vorher längere Zeit von den heißen Rauchgasen aus den oberen Schichten aufgewärmt wurden, werden die oberen Schichten in einem nahezu kalten Zustand gezündet. Um dennoch eine ausreichende Sinterung der obersten Schichten zu erreichen, mußte bei den bekannten Verfahren der Zusatz an Festbrennstoff auf diese obersten Schichten abgestimmt sein. Für die weiter unten liegenden Schichten war dann ein Überschuß an Festbrennstoff vorhanden, der weitgehend nutzlos verbrannt wurde.

Zur Verbesserung dieses Zustandes war es bereits bekannt, die bereits eingangs erwähnten verlängerten Zündöfen zu verwenden, welche mit Seitenbrennern ausgestatt sind und deren hinterer, ausgansseitiger Bereich als Wärmebehandlungszone dient. Die dort befindlichen Brenner werden mit Luftüberschuß betrieben und sorgen so für eine Erwärmung des Sintergutes in diesem Nachbehandlungsteil, so daß es möglich ist, auch die oberen Schichten des Sintergemisches mit einem vergleichsweise geringen Einsatz an Festbrennstoff zu sintern.

Im Rahmen der vorliegenden Erfindung wurde nun gefunden, daß ein bezüglich der Qualität des Sintergutes und des Festbrennstoffeinsatzes mindestens vergleichbarer Sinter mit einem erheblich verringerten Aufwand an Energie erreicht werden kann, wenn man die zuvor beschriebenen Verfahrensmaßnahmen ergreift.

Eine entsprechende Vorrichtung ist dadurch gekennzeichnet, daß eine sich unmittelbar an den Zündofen anschließende Thermoisolierhaube mit thermisch isolierenden Wänden, die nach unten zur Sintermaschine hin offen ist, deren Seiten-und Stirnwände sich bis dicht an das Sintergemisch erstrecken und deren Decke Durchbrüche zum Ansaugen von Verbrennungsluft aufweist, vorgesehen ist. Die Verbrennungsluft wird dabei, wie bei den bekannten Einrichtungen üblich, durch Ansaugschächte unter den Rostwagen des Sinterbandes angesaugt und durchströmt somit das gesamte Sintergemisch.

Vorteilhafterweise kann die Verbrennungsluft bereits im Prozeß, also im Rahmen irgendwelcher wärmeabgebender Verfahrensschritte der gleichen Anlage vorgewärmt sein. Dazu geeignet ist beispielsweise das Kühlbett der Sintermaschine. Der fertige Sinter fällt nämlich am Ende des Sinterbandes auf einen Sinterkühler, durch den Luft hindurchgesaugt wird. Diese Luft wird dabei noch erheblich erwärmt, enthält aber im Gegensatz zu der Luft, die das Sinterband durchströmt hat, nur noch sehr wenig Rauchgase, da auf dem Kühlbett keine Verbrennung mehr stattfindet. Diese vorgewärmte Luft ist besonders gut zur Nutzung im Rahmen des übrigen Prozesses geeignet. Sie kann Insbesondere auch als vorgewärmte Verbrennungsluft für die Brenner in dem Zündofen vorteilhaft eingesetzt werden.

Die vorteilhafte Wirkung der Verwendung einer Thermoisolierhaube beruht wesentlich darauf, daß die Wärmeabstrahlung der Oberfläche des Sintergutes an die Umgebung im Bereich der Thermoisolierhaube weitestgehend unterbunden wird und im Wärmeaustausch mit der angesaugten Verbrennungsluft genutzt wird.

Bei den bekannten Bauarten, auch bei denen mit einem sogenannten Wärmebehandlungsteil, beträgt die Oberflächentemperatur des Sintergutes nach dem Verlassen des Zündofens noch viele 100 °C. Dadurch geht nach Verlassen des Zündofens in erheblichem Maße Wärme durch Abstrahlung verloren mit der bekannten schädlichen Folge, daß die obere Partie des Sinterbettes schlecht gesindert ist. Außerdem ist es ein Vorteil, daß sich in der erfindungsgemäßen Thermoisolierhaube nur Luft befindet, die nicht durch Abgase stark verunreinigt ist. Dies ist für die Fortpflanzung der Verbrennung in die unterhalb der Oberfläche liegenden Bereiche vorteilhaft.

Weiter wird vorgeschlagen, daß die Durchbrüche in der Decke der Thermoisolierhaube so gestaltet sind, daß sie aus feststehenden Teilen und auf darüber angeordneten auf- und abbeweglichen Teilen bestehen. Dabei sind die letztgenannten Teile breiter ausgeführt als die Lücken zwischen den feststehenden Teilen, so daß sie diese Lücken überlappen. Infolgedessen gibt es keine gerardlinig durchgehende Verbindung zwischen der Sinteroberfläche und der Umgebung. Durch diese Ausführung wird die direkte Abstrahlung der Wärme von der Oberfläche des Sintergutes auf die Umgebung auch an den Durchbrüchen für die Ansaugung der Verbrennungsluft verhindert. Damit wird der Wärmeverlust der Oberfläche des Sinterbettes in der erwünschten Weise weiter verringert.

Weiter ist es möglich, die Größe der Durchbrüche für die Verbrennungsluft zu verstellen. Dadurch kann der Druck in der Thermoisolierhaube so eingestellt werden, daß einerseits die Ansaugung der Verbrennungsluft im wesentlichen durch die Durchbrüche in der Decke erfolgt und damit eine gleichmäßige Strömungsverteilung in der Thermoisolierhaube hergestellt wird, wobei nur ein kleinerer Teil der Luft durch die unvermeidlichen Undichtigkeiten zwischen Sinterrostwagen und Thermoisolierhaube und zwischen Sinterbett und der Auslaufstirnwand der Thermo- isolierhaube angesaugt wird. Dabei wird die Öffnung nur jeweils so groß wie erforderlich eingestellt.

Die Erfindung, insbesondere die erfindungsgemäßen Vorrichtungsvorschläge, werden im folgenden anhand von in der Zeichnung dargestellten bevorzugten Ausführungsformen näher erläutert. Es zeigen :
Figur 1 einen erfindungsgemäßen Zündofen in prinzipieller Darstellung im Längsschnitt,
Figur 2 eine andere Ausführungsform eines erfindungsgemäßen Zündofens in prinzipieller Darstellung im Längsschnitt,
Figur 3 eine schematische Aufsicht auf die Decke eines Ofens nach Fig. 2 von unten,
Figur 4 einen Querschnitt durch eine erfindungsgemäße Thermoisolierhaube in schematischer Darstellung,
Figur 5 einen Längsschnitt durch eine Thermoisolierhaube gemäß Fig. 4.

In Fig. 1 erkennt man die Oberkante 1 eines Sintergemisches. Das Sintergemisch bewegt sich in einer durch den Pfeil 2 bezeichneten Richtung mit einer dem jeweiligen Prozeß entsprechenden Geschwindigkeit unter einem Zündofen hindurch der in seiner Gesamtheit mit dem Bezugszeichen 3 versehen ist. Das Sintergemisch befindet sich in bekannter Weise auf einem aus Rostwagen gebildeten Sinterband und hat eine Stärke von üblicherweise etwa 40 cm. In der Zeichnung sind diese bekannten Einzelheiten der Übersichtlichkeit halber nicht dargestellt.

Der Zündofen besteht aus einer Decke 9, einer einlaufseitigen Stirnwand 4 und einer auslaufseitigen Stirnwand 5. Die Seitenwände verlaufen in der Fig. 1 parallel zur Papierebene und im wesentlichen senkrecht zum Sinterband entlang dessen Kanten. Insgesamt bildet der Zündofen 3 somit einen haubenartig geschlossenen Raum. Die Stirnwände 4 und 5 sind ebenso wie die in der Figur nicht dargestellten Seitenwände in bekannter Weise bis dicht über die Oberfläche des Sintergemisches 1 heruntergezogen. Die Decke 9 des Zündofens und ebenso dessen Wände sind in bekannter Art und Weise thermisch isoliert. Bei der dargestellten Ausführungsform sind in den Stirnwänden 4 und 5 jeweils eine Reihe von Brennern angeordnet, deren Brennerachsen in der Figur mit den Bezugszeichen 6 für die einlaufseitigen Brenner und 7 für die auslaufseitigen Brenner versehen sind. Die Anzahl der auf der jeweiligen Seite angeordneten Brenner ist durch deren Leistung, die Breite des Sinterbandes und andere Faktoren bestimmt und nicht Gegenstand der Erfindung. In jedem Fall sind bei der dargestellten bevorzugten Ausführungsform sämtliche einlaufseitigen Brenner einserseits und sämtliche auslaufseitigen Brenner andererseits in ihrer Achsrichtung parallel ausgerichtet und an der jeweiligen Stirnwand über deren Breite gleichmäßig verteilt.

Bei der dargestellten Ausführungsform sind, wie in der Figur zu erkennen ist, die einlaufseitigen Brenner unter einem Winkel von 5° gegenüber der Horizontalen gegen die Decke des Zündofens 3 gerichtet. Die auslaufseitigen Brenner sind mit unter einem Winkel von 30° gegenüber der Horizontalen nach unten gegen die Sintergemischoberfläche ausgerichtet. Durch diese Ausrichtung der jeweiligen eingangsseitigen und ausgangsseitigen Brennerreihen ergibt sich eine Zirkulationsströmung, die in der Zeichnung mit dem Bezugszeichen 8 schematisch dargestellt ist.

Erfindungswesentlich ist, daß die einlaufseitigen Brenner mit einem näherungsweise stöchiometrischen Verhältnis aus Brennstoff und Sauerstoff betrieben werden, während bei den auslaufseitigen Brennern das Verhältnis aus Brennstoff und Luft so eingestellt ist, daß ein Luftverhältnis λ größer als 1,3 eingehalten wird. Diese Luftverhältnisse werden in beiden Brennerreihen in konventioneller Weise mit Hilfe geeigneter Ventile und Regeleinrichtungen eingehalten, die in der Figur nicht dargestellt sind, da sie nicht erfindungswesentlich sind.

Die Ausbildung der Rauchgaswalze in dem Zündofen wird dadurch zusätzlich verbessert, daß gemäß einer bevorzugten Ausführungsform die einlaufseitigen Brenner in an sich bekannter Weise in einer kurzflammigen Bauart, die auslaufseitigen Brenner dagegen in einer langflammigen Bauart ausgeführt sind.

rn der in der Zeichnung dargestellten Ausführungsform ist die auslaufseitige Stirnwand 5 senkrecht zur zugehörigen Brennerachse 7 orientiert. Dies ist insbesondere bei größeren Neigungen der Brennerachse vorteilhaft, um eine einfache Befestigung der Brenner in der jeweiligen Wand und eine saubere Führung der Rauchgase zu ermöglichen.

Diese bevorzugte Bauart bietet folgende Vorteile : Es wird vermieden, daß die durch die Brennerstrahlen bewirkte Rauchgasströmung in der Mitte des Ofens 3 einen Stau bildet und dadurch erhitzte Partikel des Sinterbettes 1 emporgewirbelt werden und damit störende Anbackungen entstehen. Sowohl die einlaufseitigen wie auch die auslaufseitigen Brenner wirken vielmehr in der Weise, daß eine umlaufende Rauchgaswalze 8 im Zündofen 3 entsteht, deren Drehrichtung von beiden Brennerreihen gleichsinnig aufrechterhalten wird. Diese Walze 8 bewirkt, daß die durch stöchiometrische Verbrennung erzeugten heißen Rauchgase der einlaufseitigen Brenner an der Decke 9 des Zündofens 3 von der Einlaufseite zur Auslaufseite entlangströmen, wobei sie ihre Wärme bei den vorherrschenden Temperaturen überwiegend durch direkte Strahlung an die Sintermischung 1 und durch indirekte Strahlung über die Strahlungserwärmung der Decke 9 ebenfalls an die Sintermischung 1 abgegeben. Dabei wird also vermieden, daß die einzelnen Brennerstrahlen auf das Sinterbett 1 gerichtet sind, wodurch die beschriebene Ungleichmäßigkeit der Erwärmung hervorgerufen wird. Vielmehr erfolgt die Wärmeübertragung in der beschriebenen Weise im wesentlichen durch die Wärmestrahlung der gesamten Gase und der Ofendecke 9 in der oberen Partie des Zündofens 3, wodurch die Gleichmäßigkeit der Erwärmung sichergestellt ist.

Weiter ist es von Vorteil, daß etwaige Ungleichmäßigkeiten der Erwärmung, die in Querrichtung zur Transportrichtung der Sintermaschine auftreten, durch unterschiedliche Beaufschlagung der in der Stirnwand nebeneinander angeordneten Brenner ausgeglichen werden können. Zeigt es sich beispielsweise, daß die beiden außen liegenden Ränder des Bandes zu weinig erwärmt werden, so können entsprechend die beiden außen liegenden Brenner in der Stirnwand stärker beaufschlagt werden.

Die erfindungsgemäße Lösung verbindet also den Vorteil der gleichmäßigen Erwärmung durch Strahlungswärmeübertragung aus dem oberen Zündofenraum mit der Möglichkeit der Beeinflussung der Wärmebeaufschlagung der in Transportrichtung gesehen nebeneinander liegenden Partien. Dies ist deswegen wichtig, weil es zur Erzeugung eines gleichmäßigen Sintergutes nicht nur erforderlich ist, daß das gesamte Sinterbett 1 gleichmäßig beheizt wird, sondern weil es zusätzlich notwendig ist, die Beheizung den eventuellen Unterschieden des Wärmebedarfes der verschiedenen in Transportrichtung nebeneinander liegenden Partien des Sinterbettes anzupassen. Bei den auslaufseitigen Brennern, die in an sich bekannter Weise schräg nach unten geneigt sind und mit Luftüberschuß betrieben werden, besteht dagegen keine Gefahr einer ungleichmäßigen Beheizung. Da diese Brenner mit höherem Luftüberschuß betrieben werden, ist die Übertemperatur der Rauchgase gegenüber der Oberflächentemperatur des Sinterbettes 1 in diesem Bereich nur noch gering, so daß im wesentlichen keine Bezeizung durch diese Brenner mehr erfolgt. Die Funktion dieser Brenner ist vielmehr die Zurverfügungstellung heißer Gase mit erhöhtem Sauerstoffgehalt, die für die Reaktion mit dem festen Brennstoff der Sintermischung erforderlich ist. Besonders wichtig ist, daß die beschriebene Rauchgaswalze in dem Zündofen die erfindungsgemäße Schichtung von zwei Rauchgasströmen übereinander bewirkt. Dabei bewirkt die obere von den einlaufseitigen Brennern ausgehende Schicht der heißen stöchiometrische Rauchgase die Beheizung des Sinterbettes durch Strahlung, wobei die Wärmestromdichte und die Temperatur infolge der übertragenen Wärmemengen von der Einlaufseite zur Auslaufseite hin abnehmen. Dagegen dient die untere von den auslaufseitigen Brennern ausgehende Strömung von weniger heißen, aber sauerstoffreichen Gasen der Zurverfügungstellung des für die Reaktion des festen Brennstoffes erforderlichen Sauerstoffes. Dabei wird die Wärmestrahlung der oberen Rauchgasschicht auf das Sinterbette durch die untere Rauchgasschicht nur relativ wenig absorbiert, da die letztere insbesondere wegen ihres hohen Lüftüberschusses nur relativ wenig Wärmestrahlung absorbierende Rauchgasbestandteile hat. Der besondere Vorteil dieser bevorzugten Bauart ist es also, daß eine hohe und gleichmäßige Wärmestromdichte für die Zündung bereitgestellt wird und daß dabei gleichzeitig der für die Verbrennung des festen Brennstoffes erforderliche Sauerstoff temperiert zugeführt wird. Es wird also eine schnelle und gleichmäßige Zündung bewirkt durch Zurverfügungstellung von entsprechend erwärmter Verbrennungsluft. Nach dem ersten Zündvorgang der Oberfläche wird weiter die Temperatur und damit die Sinterung der obersten Schicht des Sinterbettes verbessert. Dadurch wird der bei den bekannten Bauarten nachteilige Effekt vermieden, daß die Sinterung der obersten Schicht unvollkommen bleibt. Da mithin auch die oberste Schicht als Fertigsinter benutzt werden kann, werden dadurch die Durchsatzleistung der Anlage und der spezifische Wärmeverbrauch je Tonne Fertigsinter herabgesetzt.

Die letztgenannten Vorteile lassen sich im Prinzip auch mit Hilfe anderer Vorrichtungen erzielen, bei denen die weiter oben beschriebenen Verfahrensschritte eingehalten werden. Die hier beschriebenen bevorzugten Ausführungsformen von Vorrichtungen zur Durchführung des erfindungsgemäßen Verfahrens sind insoweit nur als Beispiele besonders bevorzugter Ausführungsformen zu verstehen, welche je nach den gegebenen Anforderungen zu besonders vorteilhaften Ergebnissen führen.

Eine andere derartige bevorzugte Ausführungsform ist in den Fig. 2 und 3 dargestellt. Dabei sind diejenigen Bauteile, die der zuvor beschriebenen Ausführungsform entsprechen, mit den gleichen Bezugszeichen, versehen mit einem zusätzlichen Strich, bezeichnet.

Die wesentliche Besonderheit der in den Fig. 2 und 3 dargestellten Vorrichtung besteht darin, daß sowohl die Brenner für die Zuführung der Rauchgase aus näherungsweise stöchiometrischer Verbrennung, als auch die Düsen zur Zuführung der Gase mit erhöhtem Sauerstoffanteil durch die Decke des Ofens hindurchgeführt sind. Man erkennt Deckenbrenner 10, Deckendüsen langer Bauart 11 und Deckendüsen kurzer Bauart 12.

Die Deckenbrenner 10 sind bevorzugt als sogenannte Deckenstrahlungsbrenner ausgeführt. Dieser an sich bekannte Brennertyp ist dadurch ausgezeichnet, daß die Medien (Brennstoff und Luft) den Brenner aufgrund der Formgebung der Brennerdüsen mit einem bestimmten Drall verlassen.

Die Stromlinien der Medien breiten sich nach Verlassen des Brenners spiralförmig nach unten und außen aus. Dadurch entsteht einerseits eine kurze Flamme und andererseits ein Sog in der Mitte des Brenners, durch den die Medien bzw. Rauchgase im Zentrum der Spirale nach oben gesogen werden. Die prinzipielle Form der Stromlinien ist in der Fig. 2, soweit sie im Querschnitt zu erkennen ist, eingezeichnet.

Wesentlich ist, daß bei diesem Brennertyp eine sehr kurze Flamme und eine starke Aufheizung der Umgebung des Brenners erreicht wird. Die Wärme wird im wesentlichen durch Strahlung von den Rauchgasen und der durch die Brenner aufgeheizten Ofendecke 9' abgegeben.

Zur Zuführung der Gase mit erhöhtem Sauerstoffanteil dienen in der dargestellten Ausführungsform Düsen 11 und 12, die bevorzugt als Parallelstromdüsen ausgeführt sind. Diese bestehen je nach Anwendungsfall aus einem Rohr für Luft bzw. ein anderes sauerstoffhaltiges Gasgemisch oder aus konzentrischen Rohren für Brennstoff und Luft. Sie sind glattflächig ausgebildet und insgesamt so gestaltet, daß die Medien am Ende der Düsen verhältnismäßig langsam und in laminarem Strom austreten, so daß ein langgestreckter Strompfad auf die Oberfläche des Sintergemisches zu erreicht wird. Die Düsen sind bevorzugt als längere Rohre 11 oder kürzere Rohre 12 ausgebildet, wobei die längeren Rohre besser dazu geeignet sind, die Gase mit erhöhtem Sauerstoffanteil ohne große Vermischung mit den Rauchgasen aus den Deckenbrennern in die Nähe des Sintergemisches zu führen. Andererseits dürfen die Rohre nicht beliebig lang ausgeführt werden, weil sie sonst einem erhöhten Verschleiß unterliegen. Die Bestimmung der Länge und Ausgestaltung dieser Düsenrohre ist vom Einzelfall abhängig und jedem Fachmann ohne weiteres zugänglich, wobei es nur darauf ankommt, daß auch in diesem Fall die erfindungsgemäße Schichtung der Gase in dem Zündofen erreicht wird.

Fig. 3 zeigt deutlich, daß die Deckenstrahlungsbrenner 10 und die Deckendüsen 11 bzw. 12 schachbrettartig und dergestalt gegeneinander versetzt angeordnet sind, daß die Deckendüsen 11, 12 jeweils mittig in den Feldern liegen, die von den Deckenstrahlungsbrennern als Endpunkte gebildet werden. Durch eine derartige gleichmäßig abwechselnde Verteilung der Deckendüsen und Deckenstrahlungsbrenner wird eine besonders gleichmäßige Zündung der Oberfläche des Sintergemisches erzielt.

Die einzelnen in Bewegungsrichtung des Sinterbandes hintereinander angeordneten Brennerreihen können auch mit unterschiedlichen Brennstoff- und Luftmengen beaufschlagt werden, etwa in der Weise, daß zur Auslaufseite hin die durchgesetzten Mengenströme abnehmen. Es kann aber natürlich auch der Abstand der Brennerreihen voneinander entsprechend variiert werden.

Wie bereits weiter oben geschildert ist eine Ausführungsform mit durch die Decke des Ofens zugeführten Rauchgasen bzw. Gasen mit erhöhtem Sauerstoffanteil besonders für lange Zündöfen von Vorteil, wo eine derartige Ausführungsform auch eine besonders genaue Einstellung der Temperaturverteilung sowohl über die Breite des Sinterbandes als auch insbesondere über die Länge des Zündofens erlaubt.

Eine bevorzugte Variante der erfindungsgemäßen Vorrichtung ist dadurch gekennzeichnet, daß zur Zuführung der Gase mit erhöhtem Sauerstoffanteil Rohre vorhanden sind, welche sich zwischen den Seitenwänden des Zündofens erstrecken. Diese Rohre haben Düsen, aus denen die Gase im wesentlichen nach unten gerichtet, sei es schräg oder unmittelbar senkrecht, austreten. In besonderen Anwendungsfällen kann auch eine horizontale Gasführung aus den Rohren zweckmäßig sein. Ebenso ist es unter bestimmten Anwendungsverhältnissen sinnvoll, die Rohre nicht durchgehend von einer Seitenwand zu anderen zu führen, sondern lediglich ein gewisses Stück von einer Seiten- oder auch Stirnwand her in den Ofenraum hineinragen zu lassen.

Die Fig. 4 und 5 zeigen schematisch im Querschnitt bzw. Längsschnitt eine bevorzugt zu verwendende Thermoisolierhaube, die in ihrer Gesamtheit mit dem Bezugszeichen 20 versehen ist.

Unter der Thermoisolierhaube hindurch bewegt sich, wie aus der Fig. 5 zu ersehen ist, das Sinterband in Richtung des Pfeiles 21. Die wesentlichen Teile des Sinterbandes sind gestrichelt dargestellt. Es sind dies die Rostwagen 22, die mit Rädern 24 auf den Schienen 26 rollen. Ebenfalls gestrichelt dargestellt ist das auslaßseitige Ende 28 eines Zündofens.

Die Thermoisolierhaube 20 hat zwei Stirnwände 30 und 32, eine aus mehreren Seitenwandelementen 34 zusammengesetzte.

Seitenwand 36 und eine Decke 38.

Die Decke 38 besteht aus feststehenden Teilen 40 und auf- und abbeweglichen Teilen 42. Wie aus Fig. 4 zu ersehen ist, sind die auf- und abbeweglichen Teile 42 in ihrer horizontalen Erstreckung größer als die Lücken zwischen den feststehenden Teilen 40. Die beweglichen Teile 42 überlappen also die feststehenden Teile 40. Sämtliche Wände 30, 32, 36 und 38 der Thermo- isolierhaube 20 sind in bekannter Weise thermisch isoliert. Durch die überlappende Konstruktion der Deckenelemente 40 und 42 wird erreicht, daß die Wärmeverluste unter der Thermo-isolierhaube, soweit sie durch Strahlung entstehen, auch dann noch weitgehend verhindert werden, wenn die Durchbrüche 44 in der Decke 38 geöffnet sind.

Die Thermoisolierhaube bewirkt also eine gute thermische Isolation oberhalb des in den Rostwagen 22 befindlichen Sintergemisches. Unter den Rostwagen befinden sich die in der Zeichnung nicht dargestellten Ansaugschächte, so daß sauerstoffhaltige Gase, insbesondere Luft, durch das Sintergemisch hindurch angesaugt werden. Diese Luft kann durch die Durchbrücke 44 in die Thermoisolierhaube 20 eindringen. Je nach den Gegebenheiten der betreffenden Anlage kann diese Luft bereits im Prozeß vorgewärmt sein. Jedenfalls erlaubt die Thermoisolierhaube die Schaffung einer kontrollierten und thermisch isolierten Atmosphäre in dem sich an den Zündofen unmittelbar anschließenden Bereich einer Sintermaschine. Es wurde gefunden, daß durch diese Maßnahme die Zündung der Oberfläche des Sintergemisches entscheidend verbessert bzw. der dazu notwendige Brennstoffaufwand erheblich reduziert werden kann.

Die zur Einstellung der erfindungsgemäßen Thermoisolierhaube dienende Konstruktion ist in den Fig. 4 und 5 nur schematisch eingezeichnet. Sie besteht im wesentlichen aus einem Rahmen 46, von dem über Seile 48 ein für die verschiedenen beweglichen Deckenelemente 42 gemeinsamer Tragbalken 50 aufgehängt ist. Das Seil 48 wird durch Tragrollen 52 und Umlenkrollen 54 geführt, die an dem Rahmen 46 befestigt sind. Zum Antrieb des Seiles 48 ist eine schematisch dargestellte Winde 56 vorhanden. Diese Winde 56 läßt sich so steuern, daß die beweglichen Elemente 42 in einen beliebigen Abstand zu den festen Elementen 40 der Decke 38 gebracht und dort arretiert werden können.

Die feststehenden Elemente 40 der Decke 38 sowie die Stirnwände 30 und 32 und die Elemente 34 der Seitenwände 36 sind durch eine dem Fachmann geläufige und im einzelnen in den Figuren nicht dargestellte Konstruktion ortsfest über dem Sinterband befestigt. Wichtig ist, daß sich die Seiten- und Stirnwände bis dicht an das Sintergemisch erstrecken, so daß der Raum unterhalb der Thermoisolierhaube 20 weitgehend abgeschlossen ist.

Praktische Erfahrungen zeigen, daß mit einer Sinteranlage, die gemäß dem Erfindungsgemäßen Verfahren und mit der erfindungsgemäßen Vorrichtung betrieben wird, eine höhere Leistung, ein qualitativ verbesserter Sinter und eine erhebliche Energieersparnis erreicht werden können. Im folgenden sei ein Beispiel hierfür angegeben :
Eine konventionelle Anlage hatte einen Zündofen mit zwei stirnseitig angeordneten Brennerreihen mit jeweils neun Brennern, die schräg nach unten auf der einlaufseitigen und auslaufseitigen Seite jeweils gegen das Sintergemisch gerichtet waren. Diese dem Stand der Technik entsprechende Anlage wurde dann umgebaut : Anstelle des vorhandenen Zündofens trat ein Zündofen gemäß Fig. 1 und seine anschließende Thermoisolierhaube gemäß Fig.4 und 5. Durch die erfindungsgemäßen Maßnahmen konnte der Gasverbrauch der Anlage von 27,4 Normalkubikmeter pro Tonne Fertigsinter (m,³/t) auf 13,1 Mn 3/t gesenkt werden. Der Koksverbrauch verminderte sich von 61,0 kg/t Fertigsinter auf 47,7 kg/t. Die Untersuchung des erhaltenen Fertigsinters zeigte, daß dessen Qualitätsmerkmale trotz des erheblich verminderten Energie-aufwandes mindestens gleich, in einigen wesentlichen Punkten, beispielsweise der Festigkeit des Sinters, sogar verbessert waren.

## Patentansprüche

1. Verfahren zur Zünden eines aus einem Festbrennstoff und einem Sintergut bestehenden Sintergemisches, insbesondere einer Sintermöller-Mischung, aus einer Sintermaschine, bei dem das Sintergemisch unter einem Zündofen hindurchgeführt wird, der einen durch Stirn- und Seitenwände und eine Decke weitgehend abgeschlossenen Raum bildet, wobei in den Zündofen Rauchgase aus einem oder mehreren näherungsweise stöchiometrisch betriebenen Brennern zugeführt werden, die die Oberfläche des Sintergutes durch Strahlung und Konvektion erhitzen und zünden und wobei weiter Gase mit einem erhöhten Sauerstoffanteil zugeführt werden, dadurch gekennzeichnet, daß die Rauchgase aus dem einen oder mehreren näherungsweise stöchiometrisch betriebenen Brennern in den oberen Bereich des Zündofens zugeführt werden und daß die Gase mit erhöhtem Sauerstoffanteil in den unteren Bereich des Zündofens zugeführt werden, und zwar dergestalt, daß sich eine Ofenatmosphäre ergibt, die im oberen Bereich des Zündofens heißer und sauerstoffärmer, im unteren Bereich kühler und sauerstoffreicher ist.

2. Verfahren nach Anspruch 1, dadurch gekennzeichnet, daß die in den unteren Bereich zugeführten Gase mehr als 5 % freien Sauerstoff enthalten.

3. Verfahren nach Anspruch 2, dadurch gekennzeichnet, daß die in den unteren Bereich zugeführten Gase Rauchgase aus einer Verbrennung mit einem Luftverhältnis A zwischen 2 und 5 einschließen.

4. Verfahren nach einem der vorhergehenden Ansprüche, dadurch gekennzeichnet, daß im Eingangsbereich des Zündofens mehr von den Rauchgasen aus näherungsweise stöchiometrisch betriebenen Brennern, im Ausgangsbereich mehr von den Gasen mit erhöhtem Sauerstoffanteil zugeführt werden.

5. Verfahren nach einem der vorhergehenden Ansprüche, bei dem die von näherungsweise stöchiometrisch betriebenen Brennern erzeugten Rauchgase von den Seitenwänden des Zündofens her näherungsweise horizontal im Parallelstrom geführt werden, dadurch gekennzeichnet, daß die Gase mit erhöhtem Sauerstoffanteil aus unterhalb der näherungsweise stöchiometrisch betriebenen Brenner und insbesondere zwischen diesen angeordneten Düsen horizontal oder zu dem Sintergemisch geneigt zugeführt werden.

6. Verfahren nach einem der Ansprüche 1 bis 4, dadurch gekennzeichnet, daß die aus den näherungsweise stöchiometrisch betriebenen Brennern hervortretenden Rauchgase unter einem Winkel von maximal 30°, bevorzugt 5-10°, gegenüber der Horizontalen von einer Seiten- bzw. Stirnwand her gegen die Decke des Zündofens gerichtet sind, so daß sie an der Decke des Zündofens entlangstreichen und daß die Gase mit erhöhtem Sauerstoffanteil von der gegenüberliegenden Seiten- bzw. Stirnwand her unter einem Winkel von maximal 50°, bevorzugt 20-35°, gegenüber der Horizontalen nach unten gegen das Sintergemisch gerichtet sind, so daß sie über das Sintergemisch hinwegstreichen und sich insgesamt eine zirkulierende Gasströmung in dem Zündofen ergibt.

7. Verfahren nach einem der Ansprüche 1 bis 4, dadurch gekennzeichnet, daß die in den oberen Bereich des Ofens zugeführten Rauchgase aus den näherungsweise stöchiometrisch betriebenen Brennern von der Decke des Zündofens her derartig zugeführt werden, daß sie sich im wesentlichen nur in oberen Teil des Zündofens verbreiten und daß die in den unteren Teil des Zündofens zugeführten Gase mit erhöhtem Sauerstoffanteil von der Decke des Zündofens her derartig zugeführt werden, daß sie sich im wesentlichen im unteren Bereich des Zündofens und über dem Sintergemisch ausbreiten.

8. Verfahren nach Anspruch 7, dadurch gekennzeichnet, daß die von der Decke des Zündofens her zugeführten Rauchgase aus näherungsweise stöchiometrisch betriebenen Brennern durch in an siche bekannter Weise in der Decke des Zündofens mit lotrechter Achse angeordnete Deckenstrahlungsbrenner durch einen entsprechenden Drall der Medien im Brenner so zugeführt werden, daß die Medien (Brennstoff und Luft) sich zunächst in einer schraubenförmigen Bewegung mit hohlem Kern vom Brenner nach unten entfernen und dann zu einem erheblichen Teil längs der Brennerachse zentral nach oben zum Brenner zurückströmen und auf diese Weise rezirkuliert werden, wobei die Tangential- und Axialgeschwindigkeiten der Medien im Brenner in an sich bekannter Weise so groß sind, daß die sich ergebenden Zirkulationsströmungen im wesentlichen nur die oberen zwei Drittel der lichten Höhe zwischen Sinterbett und Decke des Zündofens ausfüllen und daß die Gase mit erhöhtem Sauerstoffanteil aus durch die Decke hindurchgeführten Düsen in an sich bekannter Weise als Parallelströme mit etwa vertikaler Strömungsrichtung mit einer Geschwindigkeit von etwa 5-30 m/sec. nach unten eingeblasen werden, so daß sich diese im unteren Teil des Zündofens ausbreiten und das Ansaugen von Rauchgasen aus der näherungsweise stöchiometrischen Verbrennung auf dem Wege von der Decke zum unteren Teil des Zündofens weitgehend vermieden wird.

9. Verfahren nach einem der Ansprüche 1 bis 8, dadurch gekennzeichnet, daß das Sintergemisch unmittelbar anschließend an den unter dem Zündofen stattfindenden Zündvorgang durch eine Zone transportiert wird, in der es von den Rauchgasen des Zündofens im wesentlichen abgeschirmt ist und von einem sauerstoffhaltigen Gas, insbesondere Luft, durchströmt wird, wobei es nach oben hin gegen Wärmestrahlung weitgehend isoliert ist.

10. Vorrichtung zur Durchführung des Verfahrens nach Anspruch 1, mit einem nach unten offenen Zündofen (3) mit zwei Stirnwänden (4, 5), zwei Seitenwänden und einer Decke (9) und mit einem darunter im wesentlichen horizontal in Richtung der Verbindungslinie zwischen den Stirnwänden beweglichen Sinterband zur Aufnahme eines Sintergemisches (1), wobei die Stirnwände (4, 5) und die Seitenwände bis dicht an das Sintergemisch heruntergezogen sind, so daß ein vor der Außenatmosphäre weitgehend abgeschlossener haubenartiger Zündofenraum gebildet wird, dadurch gekennzeichnet, daß an der einlaufseitigen Stirnwand (4) Brenner (6) horizontal oder mit einer Neigung von bis zu 30° gegenüber der Horizontalen zur Zündofendecke angeordnet sind, und an der auslaufseitigen Stirnwand (5) Brenner (7) mit einer Neigung gegenüber der Horizontalen zur Mischgutoberfläche von bis zu 50° angeordnet sind, wobei die einlaufseitigen Brenner etwa stöchiometrisch, die auslaufseitigen Brenner dagegen mit einem Luftverhältnis X größer als 1,3 betreibbar sind.

11. Vorrichtung nach Anspruch 10, dadurch gekennzeichnet, daß die Stirnwände (4, 5) jeweils näherungsweise senkrecht zur Brennerachse der in ihnen angeordneten Brenner (6, 7) verlaufen.

12. Vorrichtung nach einem der Ansprüche 10 oder 11, dadurch gekennzeichnet, daß die einlaufseitigen Brenner (6) in einer an sich bekannten Kurzflammigen Bauart, die auslaufseitigen Brenner (7) in einer an sich bekannten langflammigen Bauart ausgeführt sind.

13. Vorrichtung zur Durchführung des Verfahrens nach Anspruch 1, mit einem nach unten offenen Zündofen mit zwei Stirnwänden (5', 6'), zwei Seitenwänden und einer Decke (9') und mit einem darunter im wesentlichen horizontal in Richtung der Verbindungslinie zwischen den Stirnwänden beweglichen Sinterband zur Aufnahme eines Sintergemisches (1'), wobei die Stirnwände und die Seitenwände bis dicht über das Sintergemisch heruntergezogen sind, so daß ein von der Außenatmosphäre weitgehend abgeschlossener haubenartiger Zündofenraum gebildet wird, dadurch gekennzeichnet, daß in der Decke (9') des Zündofens an sich bekannte Deckenbrenner (10) angeordnet sind, deren Zuführungsleitung für Brennstoff und Luft Stellglieder besitzen, die eine Einstellung bzw. Regelung auf ein Luftverhältnis X etwa gleich 1 gestatten, daß die Deckenbrenner (10) gleichmäßig, schachbrettartig und in Längsrichtung der Zündhaube gegeneinander versetzt angeordnet sind, daß zur Zuführung der Gase mit erhöhtem Sauerstoffanteil in der Decke Düsen (11, 12) mit vertikaler Achse angeordnet sind, die als Parallelstromdüsen aus einem Rohr für Luft oder aus konzentrischen Rohren für Brennstoff und Luft bestehen und daß die Düsen (11, 12) jeweils mittig in den Feldern liegen, die von den Deckenstrahlungsbrennern (10) als Eckpunkte gebildet werden.

14. Vorrichtung nach Anspruch 13, dadurch gekennzeichnet, daß die Düsen (11, 12) zur Zuführung des Gases mit erhöhtem Sauerstoffanteil als Rohre ausgeführt sind, die mit vertikaler Achse durch die Decke (9') hindurch in den Hohlraum des Zündofens hineingeführt sind.

15. Vorrichtung zur Durchführung des Verfahrens nach Anspruch 1, mit einem nach unten offenen Zündofen (3) mit zwei Stirnwänden (4, 5) zwei Seitenwänden und einer Decke (9) und mit einem darunter im wesentlichen horizontal in Richtung der Verbindungslinie zwischen den Stirnwänden beweglichen Sinterband zur Aufnahme eines Sintergemisches (1), wobei die Stirnwände (4, 5) und die Seitenwände bis dicht an das Sintergemisch heruntergezogen sind, so daß ein von der Außenatmosphäre weitgehend abgeschlossener haubenartiger Zündofenraum gebildet wird, dadurch gekennzeichnet, daß zur Zuführung der Gase mit erhöhtem Sauerstoffanteil Rohre von den Seitenwänden des Zündofens aus in dessen unteren Bereich im wesentlichen horizontal hineinragen, die mit schräg oder senkrecht nach unten gerichteten Düsen versehen sind.

16. Vorrichtung nach einem der Ansprüche 10, 13 oder 15, gekennzeichnet durch eine sich untermittelbar an den Zündofen anschließende Thermoisolierhaube (20) mit thermisch isolierenden Wänden (30, 32, 36, 38), die nach unten zur Sintermaschine hin offen ist, deren Seiten (36) und Stirnwände (30, 32) sich bis dicht an das Sintergemisch erstrecken und deren Decke (38) Durchbrüche (44) zum Ansaugen von Verbrennungsluft aufweist.

17. Vorrichtung nach Anspruch 16, dadurch gekennzeichnet, daß die Größe der Durchbrüche (44) für die Verbrennungsluft verstellbar ist.

18. Vorrichtung nach einem der Ansprüche 16 oder 17, dadurch gekennzeichnet, daß die Decke aus feststehenden Teilen (40), die sich in Längsrichtung der Haube erstrecken und aus auf- .und abbeweglichen Teilen (42) besteht, die flächenmäßig größer sind als die Lücken zwischen den feststehenden Teilen (40), so daß sie die feststehenden Teile überlappen und die an einem auf- und abbeweglichen Träger (50) aufgehängt im wesentlichen vertikal beweglich sind. 19. Vorrichtung nach einem der Ansprüche 16 bis 18, dadurch gekennzeichnet, daß die Thermoisolierhaube (20) in einer Anzahl von Einzelsegmenten unterteilt ist, so daß ihre Länge den Anforderungen gemäß variiert werden kann.

## Claims

1. Process for the ignition of a sinter mixture consisting of a solid fuel and a sinter material, especially of a sinter smelting mixture, on a sinter machine in which the sinter mixture is passed unter an igniting kiln which forms a chamber substantially closed by end and side walls and a cover, whereby, into the igniting kiln are fed flue gases from one or more substantially stoichiometrically operated burners, which heat and ignite the surface of the sinter material by radiation and convection and whereby further gases with an increased oxygen content are fed in, characterised in that the flue gases from one or more of the substantially stoichiometrically operated burners are fed into the upper region of the igniting kiln and that the gases with increased oxygen content are fed into the lower region of the igniting kiln in such a manner that a kiln atmosphere is provided which in the upper region of the igniting kiln, is hotter and poorer in oxygen and In the lower region is cooler and richer in oxygen.

2. Process according to claim 1, characterised in that the gases introduced into the lower region contain more than 5 % of free oxygen.

3. Process according to claim 2, characterised In that the gases introduced into the lower region Include flue gases from a combustion with an air ratio X of between 2 and 5.

4. Process according to one of the preceding claims, characterised in that in the inlet region of the igniting kiln, there are introduced more of the flue gases from substantially stoichiometrically operated burners, in the outlet region more of the gases with increased oxygen content.

5. Process according to one of the preceding claims, in which the flue gases from the substantially stoichiometrically operated burners are conducted, coming from the side walls of the igniting kiln, substantially horizontally in parallel flow, characterised in that the gases with increased oxygen content are introduced from nozzles arranged below the substantially stoichiometrically operated burners and especially between these, horizontally or inclined towards the sinter mixture.

6. Process according to one of claims 1 to 4, characterised in that the flue gases emanating from the substantially stoichiometrically operated burners are directed at an angle of maximum 30°, preferably of 5-10°, to the horizontal from a side or end wall up against the cover of the igniting kiln so that they flow along against the cover of the Igniting kiln and that the gases with increased oxygen content are directed from the oppositely- ing side or end wall at an angle of maximum 50°, preferably of 20-35°, to the horizontal downwardly against the sinter mixture so that they flow away over the sinter mixture and altogether give a circulating gas flow in the igniting kiln.

7. Process according to one of claims 1 to 4, characterised in that the flue gases introduced into the upper region of the kiln are introduced from the substantially stoichiometrically operated burners from the cover of the igniting kiln in such a manner that they spread out substantially only in the upper part of the igniting kiln and that the gases with increased oxygen content introduced into the lower part of the igniting kiln are introduced from the cover of the igniting kiln in such a manner that they spread out substantially in the lower region of the igniting kiln and over the sinter mixture.

8. Process according to claim 7, characterised in that the flue gases from substantially stoichiometrically operated burners introduced from the cover of the igniting kiln are so introduced through cover jet burners arranged in per se known manner in the cover of the igniting kiln with vertical axis by a corresponding spin of the media in the burners that the media (fuel and air) first move away downwardly from the burner in a spiral movement with hollow core and then flow back upwardly to the burner to a considerable extent centrally along the burner axis and, in this manner, are recirculated, whereby the tangential and axial velocities of the media in the burner are, in per se known manner, so great that the resulting circulation flows fill substantially only the upper two thirds of the clear height between sinter bed and cover of the igniting kiln and that the gases with increased oxygen content are blown in downwardly from nozzles passing through the cover in per se known manner as parallel currents with approximately vertical direction of flow with a velocity of about 5-30 m./sec. so that these spread out in the lower part of the igniting kiln and the sucking up of flue gases from the substantially stoichiometric burning on the way from the cover to the lower part of the igniting kiln is substantially avoided.

9. Process according to one of claims 1 to 8, characterised in that the sinter mixture, immediately following the ignition procedure taking place under the igniting kiln, is transported through a zone in which it is substantially covered by the flue gases of the igniting kiln and an oxygen- containing gas, especially air, flows through it, whereby it is upwardly substantially insulated against heat radiation.

10. Apparatus for the carrying out of the process according to claim 1, with a downwardly open igniting kiln (3) with two end walls (4, 5), two side walls and a cover (9) and with a sinter belt, moveable thereunder substantially horizontally in the direction of the connecting line between the end walls, for the reception of a sinter mixture (1), whereby the end walls (4, 5) and the side walls extend downwardly to close to the sinter mixture so that a hood-like igniting kiln chamber is formed substantially cut off from the outer atmosphere, characterised in that, on the inlet side end wall (4), burners (6) are arranged horizontal to or with an inclination of up to 30° to the horizontal to the igniting kiln cover and, on the outler side end wall (5), burners (7) are arranged with an angle to the horizontal to the mixture material surface of up to 50°, whereby the inlet side burners are operable approximately stoichiometrically, the outlet side burners, on the other hand, with an air ratio \ of greater than 1.3.

11. Apparatus according to claim 10, characterised in that the end walls (4, 5) each run substantially vertically to the burner axis of the burners (6, 7) arranged in them.

12. Apparatus according to one of claims 10 or 11, characterised in that the inlet side burners (6) are constructed in a per se known short-flame type of construction, the outlet side burners (7) in a per se known long-flame type of construction.

13. Apparatus for the carrying out of the process according to claim 1, with a downwardly open igniting kiln with two end walls (5', 6'), two side walls and a cover (9') and with a sinter belt, moveable thereunder substantially horizontally in the direction of the connecting line between the end walls, for the reception of a sinter mixture (1'), whereby the end walls and the side walls extend downwardly to closely above the sinter mixture so that a hood-like igniting kiln chamber is formed substantially cut off from the outer atmosphere, characterised in that, in the cover (9') of the igniting kiln, per se known cover burners (10) are arranged, their feed pipes for fuel and air possess adjusting members which permit an adjustment or regulation to an air ratio \ about equal to 1, that t,ie cover burners (10) are arranged uniformly, chess board-like and staggered relative to one another in the longitudinal direction of the igniting hood, that for the feeding in of the gases with increased oxygen content, in the cover there are arranged nozzles (11, 12) with vertical axis which, as parallel-flow nozzles, consist of a pipe for air or of concentric pipes for fuel and air and that the nozzles (11, 12) each lie in the middle of the fields which are formed by the cover jet burners (10) as corner points.

14. Apparatus according to claim 13, characterised in that the nozzles (11, 12) for the feeding in of the gases with increased oxygen content are constructed as pipes which, with vertical axis, are passed in through the cover (9') into the hollow chamber of the igniting kiln.

15. Apparatus for the carrying out of the process according to claim 1, with a downwardly open igniting kiln (3) with two end walls (4,5), two side walls and a cover (9) and with a sinter belt, moveable thereunder substantially horizontally in the direction of the connecting line between the end walls, for the reception of a sinter mixture (1), whereby end walls (4, 5) and the side walls extend downwardly to close to the sinter mixture so that a hood-like igniting chamber is formed substantially cut off from the outer atmosphere, characterised in that, for the feed-in of the gases with increased oxygen content, pipes project in substantially horizontally from the side walls of the igniting kiln into its lower region which are provided with obliquely or vertically downwardly directed nozzles.

16. Apparatus according to one of claims 10, 13 or 15, characterised by a thermoinsulated hood (20) directly following the igniting kiln with thermally insulating walls (30, 32, 36, 38), which is open downwardly towards the sinter machine, the side (36) and end walls (30, 32) of which extend to close to the sinter mixture and the cover (38) of which has passages (44) for the sucking in of combustion air.

17. Apparatus according to claim 16, characterised in that the size of the passages (44) for the combustion air is adjustable.

18. Apparatus according to one of claims 16 or 17, characterised in that the cover consists of stationary parts (40) which extend in the longitudinal direction of the hood and of upwardly and downwardly moveable parts (42) which have a larger area than the gaps between the stationary parts (40) so that they overlap the stationary parts and which are suspended on an upwardly and downwardly moveable carrier (50) to be substantially vertically moveable.

19. Apparatus according to one of claims 16 to 18, characterised in that the thermoinsulating hood (20) is divided up into a number of individual segments so that its length can be varied according to requirements.

## Revendications

1. Procédé pour l'inflammation d'un mélange de frittage formé d'un combustible solide et d'une matière à fritter, en particulier d'un mélange de lit de fusion à fritter, sur une machine à fritter, dans lequel on fait passer le mélange de frittage sous un four d'allumage qui forme une cavité isolé dans une large mesure par des parois frontales et latérales et un toit, des gaz de combustion provenant d'un ou plusieurs brûleurs à fonctionnement approximativement stcechiométrique étant introduits dans le four d'allumage, où ils chauffent et enflamment par rayonnement et convection la surface de la matière à fritter, tandis que des gaz à teneur augmentée en oxygène sont en outre également introduits dans ledit four, lequel procédé est caractérisé en ce que les gaz de combustion provenant du ou des brûleurs à fonctionnement approximativement stcechiométrique sont introduits dans la zone supérieure du four d'allumage et en ce que les gaz à teneur élevée en oxygène sont introduits dans la zone inférieure du four d'allumage, plus précisément de telle sorte que l'on obtient une atmosphère de four qui est plus chaude et plus pauvre en oxygène dans la zone supérieure du four d'allumage, plus froide et plus riche en oxygène dans la zone inférieure de celui-ci ;

2. Procédé selon la revendication 1, caractérisé en ce que les gaz introduits dans la zone inférieure du four d'allumage contiennent plus de 5 % d'oxygène libre.

3. Procédé selon la revendication 2, caractérisé en ce que les gaz introduits dans la zone inférieure du four d'allumage comprennent des gaz de combustion provenant d'une combustion avec un rapport d'air λ compris entre 2 et 5.

4. Procédé selon l'une des revendications précédentes, caractérisé en ce qu'on introduit dans la zone d'entrée du four d'allumage davantage de gaz de combustion provenant de brûleurs à fonctionnement approximativement stœchiométrique et dans la zone de sortie dudit four, davantage de gaz à teneur élevée en oxygène.

5. Procédé selon l'une des revendications précédentes, dans lequel les gaz de combustion produits par des brûleurs à fonctionnement approximativement stcechiométrique sont amenés depuis les parois latérales du four d'allumage, approximativement horizontalement en courant parallèle, caractérisé en ce que les gaz à teneur élevée en oxygène provenant de buses disposées au-dessous des brûleurs à fonctionnement approximativement stœchiométrique et en particulier entre ceux-ci, sont introduits horizontalement ou en direction inclinée par rapport au mélange de frittage.

6. Procédé selon l'une des revendications 1 à 4, caractérisé en ce que les gaz de combustion provenant des brûleurs à fonctionnement approximativement stoechiométrique sont dirigés d'une paroi latérale ou frontale vers le toit du four d'allumage, sous un angle de 30° au maximum, de préférence de 5 à 10°, par rapport à l'horizontale, de sorte qu'ils balaient le toit du four d'allumage, et en ce que les gaz à teneur élevée en oxygène sont dirigés de la paroi latérale ou frontale opposée vers le bas, sur le mélange de frittage, sous un angle de 50° au maximum, de préférence de 20 à 35°, par rapport à l'horizontale, de sorte qu'ils balaient le mélange de frittage et que l'on obtient dans l'ensemble, dans le four d'allumage, un courant de gaz circulant.

7. Procédé selon l'une des revendications 1 à 4, caractérisé en ce que les gaz de combustion introduits dans la zone supérieure du four provenant des brûleurs à fonctionnement approximativement stœchiométrique, sont introduits à partir du toit du four d'allumage, de telle sorte qu'ils ne se propagent pratiquement que dans la partie supérieure du four d'allumage et en ce que les gaz à teneur élevée en oxygène introduits dans la partie inférieure du four d'allumage sont introduits à partir du toit du four d'allumage, de telle manière qu'ils se propagent essentiellement dans la zone inférieure du four d'allumage et au-dessus du mélange de frittage.

8. Procédé selon la revendication 7, caractérisé en ce que les gaz de combustion introduits à partir du toit du four d'allumage en provenance de brûleurs à fonctionnement approximativement stœchiométrique sont introduits par I'intermédiaire de brûleurs à rayonnement en voûte disposés de manière connue en elle-même dans le toit du four d'allumage, suivant un axe vertical, grâce à une rotation appropriée des fluides dans le brûleur, de telle sorte que les fluides (combustible et air) s'éloignent tout d'abord du brûleur vers le bas en un mouvement hélicoïdal à coeur creux, puis refluent pour une part notable vers le haut et vers le brûleur, au centre, le long de l'axe du brûleur et sont ainsi recyclés, les vitesses tangentielle et axiale des fluides dans le brûleur étant, de manière connue en elle-même, si grandes que les courants de circulation qui en résultent ne remplissent pratiquement que les deux tiers supérieurs de la hauteur libre entre le lit de frittage et le toit du fourd'allumage, et en ce que les gaz à teneur élevée en oxygène sont injectés vers le bas, de manière connue en elle-même, depuis des buses passant à travers le toit, sous forme de courants parallèles à direction d'écoulement sensiblement verticale, à une vitesse d'environ 5 à 30 m/s, de sorte que ceux-ci se propagent dans la partie inférieure du four d'allumage et que l'aspiration de gaz de combustion provenant de la combustion approximativement stcechiométrique est évitée dans une large mesure, sur le parcours allant du toit à la partie inférieure du four d'allumage.

9. Procédé selon l'une des revendications 1 à 8, caractérisé en ce que le mélange de frittage est transporté, immédiatement à la suite du processus d'allumage qui a lieu sous le four d'allumage, à travers une zone dans laquelle il est pratiquement protégé contre les gaz de combustion du four d'allumage et est traversé par un gaz oxygéné, en particulier de l'air, tout en étant isolé dans une large mesure en direction du haut du rayonnement thermique.

10. Dispositif pour la mise en oeuvre du procédé selon la revendication 1, comportant un four d'allumage (3) ouvert à sa partie inférieure, comportant deux parois frontales (4, 5), deux parois latérales et un toit (9), et une bande de frittage destinée à recevoir un mélange de frittage (1) pouvant se déplacer au-dessous dudit four, pratiquement horizontalement, en direction de la ligne de jonction entre les parois frontales, les parois frontales (4, 5) et les parois latérales étant prolongées vers le bas jusque tout près du mélange de frittage, pour former une cavité de four d'allumage en forme de dôme, isolée dans une large mesure de l'atmosphère extérieure, lequel dispositif est caractérisé en ce que des brûleurs (6) sont disposés sur la paroi frontale (4) située du côté de l'entrée horizontalement ou suivant une inclinaison, en direction du toit du four d'allumage allant jusqu'à 30° par rapport à l'horizontale, et en ce que des brûleurs (7) sont disposés sur la paroi frontale (5) située du côté de la sortie, suivant une inclinaison en direction de la surface du mélange, allant jusqu'à 50° par rapport à l'horizontale, les brûleurs du côté de l'entrée pouvant fonctionner à peu près stcechiométrique- ment tandis que les brûleurs du côté de la sortie peuvent fonctionner avec un rapport d'air X supérieur à 1,3.

11. Dispositif selon la revendication 10, caractérisé en ce que les parois frontales (4, 5) sont dirigées chacune approximativement perpendiculairement à l'axe des brûleurs (6, 7) qui y sont disposés.

12. Dispositif selon l'une des revendications 10 ou 11, caractérisé en ce que les brûleurs (6) du côté de l'entrée sont réalisés suivant un type à flamme courte connu en lui-même et en ce que les brûleurs (7) du côté de la sortie sont réalisés suivant un type à flamme longue connu en lui-même.

13. Dispositif pour la mise en oeuvre du procédé selon la revendication 1, comportant un four d'allumage ouvert à sa partie inférieure et comportant deux parois frontales (5', 6'), deux parois latérales et un toit (9') et une bande de frittage destinée à recevoir un mélange de frittage (1') pouvant se déplacer au-dessous du four, pratiquement horizontalement, dans la direction de la ligne de jonction entre les parois frontales, les parois frontales et les parois latérales étant prolongées vers le bas jusqu'à arriver juste au-dessus du mélange de frittage, pour former une cavité de four d'allumage en forme de dôme, isolée dans une large mesure de l'atmosphère extérieure, lequel dispositif étant caractérisé en ce que dans le toit (9') du four d'allumage sont disposés des brûleurs en voûte (10) en eux-mêmes connus dont les tuyaux d'amenée de combustible et d'air présentent des organes de réglage permettant d'établir ou de régler un rapport d'air X à peu près égal à 1, sont montés dans le toit (9') du four d'allumage, en ce que les brûleurs en voûte (10) sont disposés uniformément, en échiquier et décalés entre eux dans la direction longitudinale du dôme d'allumage, en ce que dans le toit sont disposées, pour l'amenée des gaz à proportion accrue d'oxygène, des buses (11, 12) à axe vertical qui sont montées dans le toit pour l'amenée de gaz à teneur en oxygène élevée, lesquelles buses sont des buses à courants parallèles, formées d'un tube pour l'air ou de tubes concentriques pour le combustible et l'air, et en ce que les buses (11, 12) sont situées chacune au milieu des zones qui sont formées par les brûleurs en voûte à rayonnement (10) constituant les points angulaires.

14. Dispositif selon la revendication 13, caractérisé en ce que les buses (11, 12) d'introduction du gaz à teneur élevée en oxygène sont réalisées sous forme de tubes qui pénètrent suivant un axe vertical dans la cavité du four d'allumage à travers le toit (9').

15. Dispositif pour la mise en œuvre du procédé selon la revendication 1, comportant un four d'allumage (3) ouvert à sa partie inférieure et comportant deux parois frontales (4, 5), deux parois latérales et un toit (9), et une bande de frittage destinée à recevoir un mélange de frittage (1) pouvant se déplacer au-dessous du four, pratiquement horizontalement, dans la direction de la ligne de jonction entre les parois frontales, les parois frontales (4, 5) et les parois latérales étant prolongées vers le bas jusque tout près du mélange de frittage, pour former une cavité de four d'allumage en forme de dôme isolée dans une large mesure de l'atmosphère extérieure, lequel dispositif est caractérisé en ce que, pour l'introduction des gaz à teneur élevée en oxygène, des tubes partant des parois latérales du four d'allumage pénètrent pratiquement horizontalement dans la zone inférieure de celui-ci et sont munies de buses dirigées obliquement ou verticalement vers le bas.

16. Dispositif selon l'une des revendications 10, 13 et 15, caractérisé par un dôme d'isolation thermique (20) se raccordant directement au four d'allumage, muni de parois thermiquement isolantes (30, 32, 36, 38), lequel dôme est ouvert vers le bas en direction de la machine à fritter, et dont les parois latérales (36) et les parois frontales (30, 32) s'étendent jusque tout près du mélange de frittage et dont le toit (38) présente des perforations (44) pour l'aspiration d'air comburant.

17. Dispositif selon la revendication 16, caractérisé en ce que la grandeur des perforations (44) destinées à l'air comburant est réglable.

18. Dispositif selon l'une des revendications 16 ou 17, caractérisé en ce que le toit est formé de parties fixes (40) qui s'étendent dans la direction longitudinale du dôme et de parties (42) pouvant se déplacer vers le haut et vers le bas qui ont une plus grande surface que les lacunes entre les parties fixes (40), de sorte qu'elles chevauchent les parties fixes, et qui sont suspendues, de manière à pouvoir se déplacer, pratiquement verticalement, sur un support pouvant se déplacer vers le haut et vers le bas.

19. Dispositif selon l'une des revendications 16 à 18, caractérisé en ce que le dôme thermiquement isolant (20) est subdivisé en une pluralité de segments, de sorte que l'on peut faire varier sa longueur selon les exigences.
